# EUROPÄISCHE PATENTSCHRIFT

(11) **EP 0 544 936 B1**
(45) Veröffentlichungstag und Bekanntmachung des Hinweises auf die Patenterteilung: **11.10.1995**
(21) Anmeldenummer: 91120782.7
(22) Anmeldetag: 03.12.1991
(51) Int. Cl.: B24B 23/00, B24B 3/26, B24B 23/02

(54) **Bohrerschleifeinrichtung mit Bohrmaschinenantrieb**
Drill sharpening device powered by portable drilling machine
Dispositif d'affûtage de forets à entraînement par perceuse

(43) Veröffentlichungstag der Anmeldung: 09.06.1993
(73) Patentinhaber: Werner, Folke, S-291 36 Kristianstad (SE)
(72) Erfinder: Werner, Folke, S-291 36 Kristianstad (SE)
(74) Vertreter: Wächtershäuser, Günter, Prof. Dr.

(56) Entgegenhaltungen:
- DE-A- 2 042 014
- US-A- 1 334 224

## Beschreibung

Die Erfindung bezieht sich auf Einrichtungen gemäß dem Oberbegriff des Anspruchs 1.

Einrichtungen dieser Art sind durch die CH-PS-514399 oder DE-OS-2363165 bekannt. Die Verbindung zwischen dem Bohrfutter und der Aufnahme der Achse wird hier dadurch erreicht, daß die Spannbacken des Bohrfutters in eine kegelig vertiefte Aufnahme eingreifen. Es besteht jedoch der Nachteil, daß die Einrichtung nur dann auf allen vom Spindelhalsdurchmesser in Frage kommenden Bohrmaschinen verwendet werden kann, wenn eine zusätzliche und axial verschiebliche Doppelklemmschelle am Gehäuse angeordnet ist, welche die Herstellung der Einrichtung verteuert. Der Grund dafür ist, daß der Längenunterschied (ca 45 mm) zwischen den längsten und den kürzesten Bohrfuttern handelsüblicher Bohrmaschinen mit Eurohalsdurchmesser 43 mm groß und die Länge des Spindelhalses (Mindestlänge nur ca 15 mm) begrenzt ist.

Es ist daher Aufgabe der Erfindung, eine gattungsgemäße, herstellungstechnisch einfache Einrichtung zu schaffen, die trotz unterschielicher Bohrfutterlängen ohne axial verschiebliche Klemmschelle auf allen Bohrmaschinen eines bestimmten Spindelhalsdurchmessers verwendet werden kann.

Gelöst wird diese Aufgabe dadurch, daß zur Antriebsverbindung ein gesondertes, einerseits im Bohrfutter eingespanntes, anderseits in die Aufnahme eingreifendes Zwischenglied vorgesehen ist.

Das gesonderte Zwischenglied wird in das Bohrfutter der Bohrmaschine eingespannt und die Einrichtung, so weit es geht, auf den Spindelhals der Bohrmaschine gesteckt und festgeklemmt. Das Zwischenglied kann beispielsweise ein Sechskantstab sein, der in eine Eingriffsvertiefung gleichen Querschnitts in der Achse eingreift. Sollte das Zwischenglied zu kurz sein und die Achse nicht erreichen - kurze Bohrfutter - wird es weniger tief in das Bohrfutter eingespannt. Sollte es zu lang sein - lange Bohrfutter, die Einrichtung erreicht den Spindelhals nicht - kann es gekürzt werden.

Gemäß einem weiteren Erfindungsmerkmal ist das Zwischenglied eine Schraube, deren Schaft im Bohrfutter eingespannt ist und deren in die Aufnahme eingreifender Kopf einen unrunden Querschnitt aufweist. Ein solches Zwischenglied kann bei Verlust leicht wiederbeschafft werden.

Nachstehend wird die Erfindung anhand eines in Fig. 1 im Längsschnitt dargestellten Ausführungsbeispiels näher erläutert.

Die verschiedenen Teile des Ausführungsbeispiels sind konzentrisch um die Mittelachse 1 angeordnet.

Eine Achse besteht aus einer Spindel 2, die sich nach unten über eine Schulter 3 in einen Schleifscheibenträger 4 verbreitert. Die Achse besitzt antriebsseitig eine gleichachsige Vertiefung 6 mit einer Wandung 5, die sich antriebsseitig konisch erweitert.

Mit dem Schleifscheibenträger 4 ist eine ringförmige Schleifscheibe 7 mit einer innenkonischen Schleiffläche 8 verleimt.

Gegenüber der Schleiffläche 8 ist ein Bohrerführungsstück 9,10 angeordnet. Es setzt sich aus einem Führungskanalkörper 9 und einer mit diesem starr verbundenen Führungszapfenplatte 10 zusammen.

In dem mit dem Führungskanalkörper 9 starr verbundenen Kugellager 11 ist die Spindel 2 der Achse 2 bis 4 gelagert und die Achse stützt sich mittels ihrer Schulter 3 gegen das untere Lagerende ab. In der Spindel 2 ist eine Schraube 12 axial verschraubt, deren Kopf sich über die Beilage 13 gegen das obere Ende des Lagers abstützt.

Der Führungsknalkörper 9 weist mit der Achse 2 bis 4 parallele Führungskanäle 14 auf, deren untere Öffnungen gegen die Schleiffläche 8 gerichtet sind. Die Führungskanäle haben verschiedene Durchmesser und dienen der axialen Führung von Bohrern verschiedener Durchmesser zur Schleiffläche.

Die Führungszapfenplatte 10 besitzt mit den Führungskanälen 14 fluchtende Öffnungen, in die je zwei zum Eingriff in die Spannuten eines Bohrers bestimmte Führungszapfen 15, zur radialen Führung der Bohrer zur Schleiffläche, ragen.

Das Bohrerführungsstück 9,10 ist mit einem Gehäuse 16 bis 19 starr verbunden. Das Gehäuse 16 umgibt die Schleifscheibe 7 und verengt sich nach unten in eine Klemmhülse 17, welche ein Klemmauge 18 mit einer Klemmschraube 19 besitzt.

Ein gesondertes Zischenglied 23,24 besteht aus einem Schaft 23, der einen sechskantigen, querschnittgrößeren Kopf 24 trägt.

Die Antriebsverbindung zwischen der Achse 2 bis 4 und dem Bohrfutter 22 einer Handbohrmaschine 21 wird folgendermaßen hergestellt. Der Schaft 23 des Zwischengliedes wird in das Bohrfutter eingespannt. Die Einrichtung wird über das Bohrfutter und den Spindelhals 20 der Bohrmaschine geschoben, bis der Kopf 24 des Zwischengliedes in die Vertiefung 6 in der Achse eindringt. Die Einrichtung wird gegen den Kopf 24 des Zwischengliedes gedrückt, wobei sich dieser in der konischen Wandung 5 verkeilt, und die Klemmschraube 19 festgezogen. Die Einrichtung ist einsatzbereit. Falls das Zwischenglied die Achse nicht erreicht, wird es weniger tief im Bohrfutter eingespannt. Falls die Einrichtung den Spindelhals 20 nicht erreicht, wird der Schaft 23 des Zwischengliedes entsprechend verkürzt.

Das Zwischenglied 23,24 ist so bemessen, daß es bei Verlust durch eine entsprechende Normschraube ersetzt werden kann.

Der zu schleifende Bohrer wird in den kleinsten passenden Führungskanal 14 eingeführt und in bekannter Weise geschliffen.

## Patentansprüche

1. Bohrerschleifeinrichtung, bestehend aus
- einer mit einem Bohrfutter (22) und einem Spindelhals (20) versehenen Bohrmaschine (21),
- einem auf dem Spindelhals (20) der Bohrmaschine (21) festgeklemmten Aufsatzteil, der eine mit einer Achse (2,3,4) verbundene Schleifscheibe (7) mit einer Schleiffläche (8) sowie ein gegenüber der Schleiffläche (8) angeordnetes Bohrerführungsstück (9,10) aufweist, und
- einer Antriebsverbindung zwischen dem Bohrfutter (22) der Bohrmaschine (21) und einer Aufnahme (5,6) der Achse (2,3,4),
dadurch gekennzeichnet, daß die Bohrerschleifeinrichtung zur Antriebsverbindung ein gesondertes, einerseits im Bohrfutter (22) eingespanntes, anderseits in die Aufnahme (5,6) eingreifendes Zwischenglied (23,24) aufweist.

2. Bohrerschleifeinrichtung nach Anspruch 1, dadurch gekennzeichnet, daß das Zwischenglied eine Schraube ist, deren Schaft (23) im Bohrfutter (22) eingespannt ist und deren in die Aufnahme eingreifender Kopf (24) einen unrunden Querschnitt aufweist.

## Claims

1. Drill bit sharpening device consisting of a drill (21) provided with a drill chuck (22) and a spindle neck (20), of an attachment which is clamped on the spindle neck (20) of the drill (21) and which has a grinding wheel (7) connected to an axle (2, 3, 4) and provided with a grinding face (8) and also has a drill bit guide element (9, 10) arranged opposite the grinding face (8), and of a driving connection between the drill chuck (22) of the drill (21) and a seat (5, 6) of the axle (2, 3, 4), characterized in that for the driving connection the drill bit sharpening device has a separate intermediate element (23, 24) clamped at one end in the drill chuck (22) and engaging at the other end in the seat (5, 6).

2. Drill bit sharpening device according to Claim 1, characterized in that the intermediate element is a screw whose shank (23) is clamped in the drill chuck (22) and whose head (24) engaging in the seat has a non-circular cross-section.

## Revendications

1. Dispositif d'affûtage de forets formé
- d'une perceuse (21) pourvue d'un mandrin de perceuse (22) et d'un collet de broche (20),
- d'une pièce rapportée, serrée sur le collet de broche (20) de la perceuse (21), qui comporte une meule (7) reliée à un axe (2, 3, 4) et pourvue d'une surface abrasive (8), ainsi qu'un élément de guidage de foret (9, 10) disposé en face de la surface abrasive (8), et
- d'une liaison d'entraînement entre le mandrin (22) de la perceuse (21) et un logement (5, 6) de l'axe (2, 3, 4),
caractérisé en ce que le dispositif d'affûtage de forets comporte, pour la liaison d'entraînement, un élément intermédiaire séparé (23, 24) serré dans le mandrin de perceuse (22), d'un côté, et venant en prise dans le logement (5, 6), de l'autre côté.

2. Dispositif d'affûtage de forets selon la revendication 1, caractérisé en ce que l'élément intermédiaire est une vis dont la tige (23) est serrée dans le mandrin de perceuse (22) et dont la tête (24) venant en prise dans le logement présente une section transversale non circulaire.
